# EUROPÄISCHE PATENTSCHRIFT

(11) **EP 4 049 343 B1**
(45) Veröffentlichungstag und Bekanntmachung des Hinweises auf die Patenterteilung: **25.09.2024**
(21) Anmeldenummer: 20792624.7
(22) Anmeldetag: 14.10.2020
(51) Int. Cl.: H01R 4/48, H01R 9/24, H01R 9/22

(54) **KLEMMENEINRICHTUNG ZUM ANSCHLIESSEN EINES ELEKTRISCHEN LEITERS**
TERMINAL DEVICE FOR CONNECTING AN ELECTRIC CONDUCTOR
DISPOSITIF TERMINAL SERVANT À CONNECTER UN CONDUCTEUR ÉLECTRIQUE

(30) Priorität: 25.10.2019 DE 102019128821
(43) Veröffentlichungstag der Anmeldung: 31.08.2022
(73) Patentinhaber: Phoenix Contact GmbH & Co. KG, 32825 Blomberg (DE)
(72) Erfinder: HOPPMANN, Ralph, 32549 Bad Oeynhausen (DE); SCHYROCKI, Olaf, 31812 Bad Pyrmont (DE); SELSE, Andre, 32756 Detmold (DE)
(74) Vertreter: Meyer-Graefe, Karsten
(86) Internationale Anmeldenummer: PCT/EP2020/078883
(87) Internationale Veröffentlichungsnummer: WO 2021/078601

(56) Entgegenhaltungen:
- EP-A1- 1 536 519
- DE-A1- 102017 125 913
- DE-B4- 102017 125 913
- DE-U1- 202013 101 582

## Beschreibung

Die Erfindung betrifft eine Klemmeneinrichtung zum Anschließen eines elektrischen Leiters nach dem Oberbegriff des Anspruchs 1.

Eine derartige Klemmeneinrichtung umfasst ein Gehäuse, das eine Stecköffnung zum Einstecken eines elektrischen Leiters aufweist. An dem Gehäuse ist ein Federelement angeordnet, das einen Klemmschenkel zum Einwirken auf einen in die Stecköffnung eingesteckten elektrischen Leiter aufweist. Zu dem Gehäuse ist zudem ein Hebelelement schwenkbar, das einen Betätigungsabschnitt zum Einwirken auf den Klemmschenkel des Federelements und einen Hebelkopf aufweist. Das Hebelelement kann zum Verstellen des Klemmschenkels zu dem Gehäuse zwischen einer ersten Schwenkstellung und einer zweiten Schwenkstellung entlang einer Schwenkrichtung verschwenkt werden, um auf diese Weise den Klemmschenkel zwischen einer Klemmstellung (in der der Klemmschenkel klemmend auf einen in die Stecköffnung eingesteckten elektrischen Leiter einwirken kann) und einer Freigabestellung (in der ein Aufnahmeraum innerhalb des Gehäuses zum Einstecken oder Lösen eines elektrischen Leiters freigegeben ist) zu verstellen. Weiter weist die Klemmeneinrichtung eine an dem Gehäuse angeordnete Führungseinrichtung auf, die eine entlang der Schwenkrichtung erstreckte Führungsfläche aufweist, wobei das Hebelelement einen an dem Hebelkopf geformten Gleitführungsabschnitt aufweist, der gleitend an der Führungsfläche der Führungseinrichtung geführt ist derart, dass der Gleitführungsabschnitt sich bei einem Verschwenken des Hebelelements zwischen der ersten Schwenkstellung und der zweiten Schwenkstellung entlang der Schwenkrichtung an der Führungsfläche bewegt.

Eine solche Klemmeneinrichtung, wie sie beispielsweise in der DE 20 2013 101 582 U1 offenbart ist, ermöglicht das Anschließen eines elektrischen Leiters in einfacher, komfortabler, werkzeugloser Weise. Eine solche Klemmeneinrichtung kann beispielsweise als Blockklemme zur Potentialverteilung dienen. Eine solche Klemmeneinrichtung kann aber auch an einem anderen elektrischen oder elektronischen Gerät, zum Beispiel einer Reihenklemme oder dergleichen, zum Einsatz kommen.

Bei einer Klemmeneinrichtung der beschriebenen Art kann das Federelement durch Betätigung des Hebelelements betätigt und zwischen unterschiedlichen Stellungen verstellt werden. Ein Nutzer kann hierzu auf den Hebelkopf einwirken und dadurch das Hebelelement zwischen seiner Klemmstellung und seiner Freigabestellung verstellen, sodass in der Klemmstellung ein in die Stecköffnung eingesteckter elektrischer Leiter verklemmt und somit mechanisch arretiert und elektrisch kontaktiert werden kann, in der Freigabestellung hingegen ein Leiter kraftlos in die Stecköffnung eingesteckt oder - wenn ein Leiter bereits in die Stecköffnung eingesteckt worden ist - der Leiter wieder aus der Stecköffnung entfernt werden kann.

Bei einer aus der DE 10 2015 104 625 A1 bekannten Klemmeneinrichtung ist ein Hebelelement um eine Achse schwenkbar an einem Gehäuse gelagert und kann betätigt werden, um auf diese Weise einen Klemmschenkel eines Federelements zwischen unterschiedlichen Stellungen zu verstellen.

Bei einer aus der DE 10 2016 108 826 A1 bekannten Klemmeneinrichtung ist ein Betätigungselement in Form eines Hebels schwenkbar an einem Gehäuse gelagert und mit einem Schenkel eines Federelements verbunden derart, dass der Schenkel bei Verstellen des Betätigungselements verstellt wird.

Aufgabe der vorliegenden Erfindung ist es, eine Klemmeneinrichtung zur Verfügung zu stellen, die bei kompakter Bauform einfach und kostengünstig aufgebaut und komfortabel und zuverlässig betätigt werden kann.

Diese Aufgabe wird durch einen Gegenstand mit den Merkmalen des Anspruchs 1 gelöst.

Demnach weist das Hebelelement eine Öffnung auf, durch die hindurch die Führungseinrichtung greift.

Bei der Klemmeneinrichtung ist das Hebelelement über den Hebelkopf an einer Führungsfläche der Führungseinrichtung geführt. Die Führungsfläche definiert somit eine Bewegungsbahn für den Hebelkopf und damit eine Schwenkbewegung des Hebelelements. Bei einem Verstellen des Hebelelements wird der Hebelkopf gleitend entlang der Führungsfläche bewegt, wodurch das Hebelelement verschwenkt und der Betätigungsabschnitt zum Verstellen des Klemmschenkels des Federelements verstellt wird.

Dadurch, dass eine Führung des Hebelelements über die Führungsfläche der Führungseinrichtung am Hebelkopf erfolgt, kann auf eine Schwenklagerung des Hebelelements über eine Lagerachse verzichtet werden. Eine Bewegungsbahn des Hebelelements ist durch die Führungsfläche der Führungseinrichtung vorgegeben, sodass das Hebelelement bei einem Verschwenken unter gleitender Führung des Hebelkopfs bewegt wird. Weil das Hebelelement keine Lagerachse aufweisen muss, die an dem Gehäuse gelagert ist, kann die Klemmeneinrichtung kompakt aufgebaut sein, ohne dass das Hebelelement beispielsweise in einen Aufnahmeraum, in dem ein in die Stecköffnung eingesteckter elektrischer Leiter aufgenommen ist, hineinragt.

Über den Hebelkopf kann beispielsweise eine (werkzeuglose) Betätigung durch einen Nutzer erfolgen. An dem Hebelkopf kann beispielsweise ein Nutzer anfassen, um das Hebelelement zwischen einer ersten Schwenkstellung und einer zweiten Schwenkstellung zu dem Gehäuse zu verstellen.

In einer Ausgestaltung ist das Hebelelement um eine Schwenkachse zu dem Gehäuse verschwenkbar. Der Hebelkopf ist hierbei radial zur Schwenkachse außerhalb des Betätigungsabschnitts angeordnet und somit radial zum Betätigungsabschnitt beabstandet. Der Hebelkopf kann beispielsweise an einem von dem radial inneren Betätigungsabschnitt abliegenden Ende des Hebelelements geformt sein.

In einer Ausgestaltung ist die Führungsfläche, an der der Gleitführungsabschnitt des Hebelkopfs geführt ist, um die Schwenkachse gekrümmt. Die Führungsfläche gibt somit eine Bewegungsbahn um die Schwenkachse vor, entlang derer sich der Hebelkopf bei einem Verstellen des Hebelelements unter gleitender Führung über den Gleitführungsabschnitt bewegt.

Der Hebelkopf kann beispielsweise an einer von dem Betätigungsabschnitt weg weisenden Seite der Führungsfläche angeordnet sein. Die Führungsfläche kann beispielsweise an einem äußeren Wandungsabschnitt des Gehäuses geformt sein und nach außen weisen. Der Hebelkopf kann beispielsweise außerhalb des Gehäuses angeordnet sein, sodass der Hebelkopf einfach und komfortabel durch einen Nutzer betätigt und zum Verstellen des Klemmschenkels des Federelements bewegt werden kann.

Erfindungsgemäß weist das Hebelelement eine Öffnung auf, durch die hindurch die Führungseinrichtung greift. Die Öffnung kann beispielsweise an einem Ende durch den Betätigungsabschnitt und an einem anderen Ende durch den Hebelkopf begrenzt sein, wobei sich zwischen dem Hebelkopf und dem Betätigungsabschnitt beispielsweise zwei Schenkel erstrecken, zwischen denen die Öffnung eingefasst ist. Die Führungseinrichtung kann hierbei beispielsweise als Finger an dem Gehäuse geformt sein, wobei die Führungsfläche beispielsweise an einer von dem Betätigungsabschnitt weg weisenden Seite des Fingers geformt ist, während an einer dem Betätigungsabschnitt zugewandten Seite des Fingers beispielsweise das Federelement mit einem Stützschenkel abgestützt ist. Bei einem Verstellen des Hebelelements bewegt sich die Führungseinrichtung in der

Öffnung, sodass der Hebelkopf entlang der an der Führungseinrichtung geformten Führungsfläche gleitet und dadurch das Hebelelement in definierter, geführter Weise zu dem Gehäuse bewegt wird.

In einer Ausgestaltung ist der Gleitführungsabschnitt durch eine Stufe an dem Hebelkopf geformt. Die Stufe kann beispielsweise an einem Übergang zwischen einem Schenkel des Hebelelements und dem Hebelkopf gebildet sein und kann beispielsweise hin zu der (virtuellen) Schwenkachse, um die das Federelement schwenkbar ist, weisen.

In einer Ausgestaltung weist der Hebelkopf zwei Gleitführungsabschnitte auf, die parallel zueinander erstreckt, entlang der Schwenkachse zueinander beabstandet und an parallelen Führungsflächen der Führungseinrichtung geführt sind.

In einer Ausgestaltung weist der Hebelkopf einen Anschlagabschnitt zum Anschlagen an einer Anschlagfläche der Führungseinrichtung in der ersten Schwenkstellung oder zweiten Schwenkstellung auf. Über den Anschlagabschnitt ist eine Schwenkbewegung des Hebelkopfs somit begrenzt, indem der Anschlagabschnitt in einer der Schwenkstellungen an einer Anschlagfläche der Führungseinrichtung anschlägt und somit nicht über die jeweilige Schwenkstellung hinaus verschwenkt werden kann. Der Anschlagabschnitt kann beispielsweise radial außerhalb des Gleitführungsabschnitts am Hebelkopf geformt sein, wobei der Anschlagabschnitt entlang der Schwenkachse zu dem Gleitführungsabschnitt versetzt sein kann.

Weist der Hebelkopf zwei Gleitführungsabschnitte auf, die parallel zueinander erstreckt sind, so kann der Anschlagabschnitt beispielsweise zwischen den Gleitführungsabschnitten geformt sein.

In einer Ausgestaltung weist der Hebelkopf eine Rastung zum Verrasten mit einer an der Führungseinrichtung geformten Gegenrastung in der ersten Schwenkstellung oder der zweiten Schwenkstellung auf. Der Hebelelement kann somit in der ersten Schwenkstellung oder zweiten Schwenkstellung verrasten, indem die Rastung des Hebelkopfes mit der Gegenrastung der Führungseinrichtung in (formschlüssigen) Eingriff gelangt. Die rastende Verbindung kann hierbei lösbar sein, indem ein Nutzer mit einer Kraft auf den Hebelkopf einwirkt, die eine vorbestimmte Lösekraft übersteigt, sodass das Hebelelement zwar in der jeweiligen Schwenkstellung rastend gehalten ist, die rastende Verbindung aber durch einen Nutzer ohne weiteres für ein Verstellen des Hebelelements und somit des Klemmschenkels des Federelements gelöst werden kann.

In einer Ausgestaltung ist der Betätigungsabschnitt des Hebelelements in einer an dem Klemmschenkel geformten Aufnahmetasche aufgenommen. Der Betätigungsabschnitt wirkt dadurch in definierter Weise auf den Klemmschenkel ein, indem der Betätigungsabschnitt bei einem Verstellen des Hebelelements in der Aufnahmetaschen bewegt wird. Die Aufnahmetasche kann beispielsweise durch einen gekrümmten Abschnitt des Klemmschenkels geformt sein, an dem der Klemmschenkel beispielsweise um einen Winkel zwischen 60° und 120°, zum Beispiel näherungsweise 90° umgebogen ist und in den der Betätigungsabschnitt eingreift, sodass der Betätigungsabschnitt bei einem Verschwenken des Hebelelements in der Aufnahmetasche drehbar ist.

In einer Ausgestaltung weist das Hebelelement einen von dem Hebelkopf abliegenden Endabschnitt auf, der an einem Gehäuseabschnitt des Gehäuses abgestützt ist. Der Endabschnitt kann beispielsweise an einem radial inneren Ende des Hebelelements geformt sein und eine Abstützung gegenüber dem Gehäuse schaffen, ohne dass der Endabschnitt jedoch notwendigerweise eine Schwenklagerung bereitstellt.

In einer Ausgestaltung ist an dem Gehäuse ein Kontaktierungselement angeordnet, das auch als Strombalken bezeichnet wird und zum Kontaktieren mit einem in die Stecköffnung eingesteckten elektrischen Leiter dient. Ist ein elektrischer Leiter in die Stecköffnung eingesteckt, so wirkt der Klemmschenkel des Federelements in einer Klemmstellung auf den elektrischen Leiter ein, um diesen mit dem Kontaktierungselement zu verklemmen, sodass der elektrische Leiter mechanisch in der Stecköffnung arretiert und zudem elektrisch mit dem Kontaktierungselement kontaktiert ist. Über das Kontaktierungselement kann beispielsweise eine Potenzialverteilung zwischen unterschiedlichen Anschlüssen der Klemmeneinrichtung bereitgestellt werden. Mit dem Kontaktierungselement kann zusätzlich oder alternativ ein elektrisches Kontaktelement zum Herstellen einer Steckverbindung elektrisch verbunden sein, sodass ein in die Stecköffnung eingesteckter elektrischer Leiter durch Kontaktierung mit dem Kontaktierungselement elektrisch mit dem Kontaktelement verbunden werden kann.

In einer Ausgestaltung weist das Kontaktierungselement ein Rastelement auf, das mit dem Federelement verrastet ist. Das Federelement kann beispielsweise an einem Ende eines an dem Gehäuse abgestützten Stützschenkels eine Rastöffnung aufweisen, in die das Rastelement des Kontaktierungselements eingreift, sodass das Kontaktierungselement rastend und somit formschlüssig mit dem Federelement verbunden ist.

Zusätzlich oder alternativ kann das Kontaktierungselement mit dem Gehäuse verrastet sein, wobei das Kontaktierungselement hierzu zum Beispiel mit einer Rasteinrichtung eines ersten Gehäuseteils verrastet sein kann und ein zweites Gehäuseteil die rastende Verbindung des Kontaktierungselements mit dem ersten Gehäuseteil über einen Sperrabschnitt sperrt. Die Rasteinrichtung des ersten Gehäuseteils kann beispielsweise einen oder mehrere Rastschenkel aufweisen, wobei der Sperrabschnitt auf den einen oder die mehreren Rastschenkel einwirkt, um ein Auslenken des einen oder der mehreren Rastschenkel zu verhindern und somit ein Lösen der Rastverbindung zwischen dem Kontaktierungselement und dem Gehäuse zu sperren.

Die Klemmeneinrichtung kann ein oder mehrere Stecköffnungen und entsprechend ein oder mehrere Federelemente und ein oder mehrere Hebelelemente aufweisen, wobei vorzugsweise jeder Stecköffnung ein Federelement und ein Hebelelement zugeordnet ist. Weist die Klemmeneinrichtung mehrere Stecköffnungen und entsprechend mehrere Federelemente und Hebelelemente auf, so können mehrere elektrische Leiter an die Klemmeneinrichtung angeschlossen werden, um zum Beispiel über die Klemmeneinrichtung eine Potenzialverteilung zur Verfügung zu stellen.

Der der Erfindung zugrunde liegende Gedanke soll nachfolgend anhand der in den Figuren 1 bis 12 dargestellte erste Ausführungsbeispiel näher erläutert werden. Es zeigen:
- Fig. 1: eine Ansicht einer Klemmeneinrichtung in Form einer Blockklemme;
- Fig. 2: eine andere Ansicht der Klemmeneinrichtung;
- Fig. 3: eine Ansicht eines Gehäuseteils der Klemmeneinrichtung, mit daran angeordneten Führungseinrichtungen und einem Hebelelement zur Betätigung eines Federelements;
- Fig. 4: eine andere Ansicht der Anordnung gemäß Fig. 3;
- Fig. 5: eine gesonderte Ansicht eines Hebelelements;
- Fig. 6: eine Querschnittansicht des Gehäuseteils mit daran angeordneten Federelementen;
- Fig. 7: die Querschnittansicht gemäß Fig. 6, mit an dem Gehäuseteil angeordneten Hebelelementen;
- Fig. 8: die Querschnittansicht gemäß Fig. 7, mit einem mit dem Gehäuseteil verbundenen Kontaktierungselement in Form eines Strombalkens;
- Fig. 9: die Querschnittansicht gemäß Fig. 8, bei verschwenkten Hebelelementen;
- Fig. 10: die Querschnittansicht gemäß Fig. 9, mit einem weiteren, mit dem Gehäuseteil verbundenen Gehäuseteil;
- Fig. 11: eine Querschnittansicht der Klemmeneinrichtung entlang der Linie A-A gemäß Fig. 10;
- Fig. 12: eine Querschnittansicht der Klemmeneinrichtung in einer betätigten Stellung eines Hebelelements;
- Fig. 13: eine Ansicht eines weiteren Ausführungsbeispiels einer Klemmeneinrichtung das nicht unter den Gegenstand des Schutzbegehrens fällt;
- Fig. 14: eine Ansicht der Klemmeneinrichtung, bei verstelltem Hebelelement;
- Fig. 15: eine teilweise geschnittene Seitenansicht der Anordnung gemäß Fig. 14;
- Fig. 16: eine teilweise geschnittene Seitenansicht von der anderen Seite der Anordnung gemäß Fig. 14;
- Fig. 17: eine teilweise geschnittene Seitenansicht der Anordnung gemäß Fig. 13; und
- Fig. 18: eine teilweise geschnittene Seitenansicht von anderer Seite der Anordnung gemäß Fig. 13.

Eine in Fig. 1 bis 12 in einem Ausführungsbeispiel dargestellte Klemmeneinrichtung 1 in Form einer Blockklemme weist ein Gehäuse auf, das bei dem dargestellten Ausführungsbeispiel durch Gehäuseteile 10, 11 gebildet ist, die zur Ausbildung des Gehäuses rastend miteinander verbunden sind. An einem Gehäuseteil 10 sind hierbei - an einander abgewandten Seiten des Gehäuses - Stecköffnungen 100 geformt, die ein Anstecken je eines elektrischen Leiters 2 entlang einer Steckrichtung E mit einem abisolierten Leiterende 20 ermöglichen, um den elektrischen Leiter 2 mit der Klemmeneinrichtung 1 elektrisch zu kontaktieren.

Bei dem in Fig. 1 bis 12 dargestellten Ausführungsbeispiel sind an den einander abgewandten Seiten des Gehäuses jeweils drei Stecköffnungen 100 geformt, sodass an jede Seite des Gehäuses drei elektrische Leiter 2 angesteckt werden können. Über die Klemmeneinrichtung 1 kann eine Potenzialverteilung bereitgestellt werden, sodass an die Klemmeneinrichtung 1 angeschlossene elektrische Leiter 2 über die Klemmeneinrichtung 1 auf das gleiche Potenzial, zum Beispiel ein Erdungspotenzial, gelegt werden.

Einer jeden Stecköffnung 100 ist ein Hebelelement 12, eine Führungseinrichtung 13 und ein Federelement 14 zugeordnet, wie dies in Zusammenschau von Fig. 1 und 2 mit Fig. 3 und 4 ersichtlich ist. Die Führungseinrichtungen 13 sind nach Art von Fingern an dem Gehäuseteil 11 geformt und dienen zur Führung des jeweils zugeordneten Hebelelements 12. Über das Hebelelement 12 kann auf das Federelement 14 eingewirkt werden, um das Federelement 14, insbesondere einen Klemmschenkel 142 des Federelements 14, zwischen unterschiedlichen Stellungen zu verstellen, um einen in eine Stecköffnung 100 eingesteckten elektrischen Leiter in der Stecköffnung 100 mechanisch zu arretieren und zudem elektrisch zu kontaktieren oder wieder aus der Stecköffnung 100 zu lösen, wie dies nachfolgend noch beschrieben werden soll.

Das Hebelelement 12, das in einer gesonderten Darstellung in Fig. 5 gezeigt ist, weist einen Hebelkopf 120 auf, der außerhalb des Gehäuses angeordnet ist, wie dies beispielsweise aus Fig. 1 und 2 ersichtlich ist. Der Hebelkopf 120 ist über zwei Schenkel 123 mit einem quer zwischen den Schenkeln 123 erstreckten Betätigungsabschnitt 125 verbunden, der zum Einwirken auf den Klemmschenkel 142 des Federelements 14 ausgebildet ist und dazu, wie aus Fig. 6 und 7 ersichtlich ist, in einer Aufnahmetasche 145 am Klemmschenkel 142 einliegt.

Das Hebelelement 12 bildet eine Öffnung 126 aus, mit der das Hebelelement 12 derart an eine zugeordnete Führungseinrichtung 13 am Gehäuseteil 11 angesetzt ist, dass sich die Führungseinrichtung 13 in Form des am Gehäuseteil 11 geformten Fingers durch die Öffnung 126 hindurch erstreckt, wie dies beispielsweise aus Fig. 3 und 4 ersichtlich ist.

Der Hebelkopf 120 ist an der Führungseinrichtung 13 gleitend geführt, sodass über die Führungseinrichtung 13 eine Bewegungsbahn entlang einer Verstellrichtung V des Hebelelements 12 zu dem Gehäuse vorgegeben ist. Wie aus der gesonderten Ansicht des Hebelelements 12 gemäß Fig. 5 ersichtlich ist, bildet das Hebelelement 12 an den Übergängen zwischen den Schenkeln 123 und dem Hebelkopf 120 Gleitführungsabschnitte 122 in Form von Stufen aus, die nach innen von den Schenkeln 123 vorspringen und gleitend an zugeordneten Führungsflächen 131 an der Führungseinrichtung 13 anliegen. Die Führungsflächen 131 der Führungseinrichtung 13 sind parallel an einander abgewandten Kanten der Führungseinrichtung 13 erstreckt und um eine Schwenkachse S, um die das Hebelelement 12 zu dem Gehäuse verschwenkbar ist, gekrümmt. Entsprechend sind auch die Gleitführungsabschnitte 122 am Hebelelement 12 gekrümmt, sodass die Gleitführungsabschnitte 122 flächig an den Führungsflächen 131 der Führungseinrichtung 13 anliegen und bei einem Verschwenken des Hebelelements 12 an den Führungsflächen 131 gleiten.

Die Führungsflächen 131 definieren in Zusammenwirken mit den Gleitführungsabschnitten 122 am Hebelkopf 120 eine Bewegungsbahn des Hebelelements 12 entlang der Schwenkrichtung V. Bei einem Verschwenken des Hebelelements 12 zu dem Gehäuse wird der Hebelkopf 120 entlang der Verstellrichtung V derart an der Führungseinrichtung 13 bewegt, dass die Gleitführungsabschnitte 122 entlang der Führungsflächen 131 gleiten, wodurch der Betätigungsabschnitt 125 zu dem Klemmschenkel 142 verstellt wird und dadurch den Klemmschenkel 142 innerhalb des Gehäuses bewegt.

Der Hebelkopf 120 ist radial zur Schwenkachse S von dem Betätigungsabschnitt 125 beabstandet. Die Führungsflächen 131 der Führungseinrichtung 13 weisen nach außen, und der Hebelkopf 120 ist gleitend außerhalb des Gehäuses geführt, sodass ein Nutzer auf den Hebelkopf 120 einwirken kann, um das Hebelelement 12 zu dem Gehäuse zu verstellen.

Der Betätigungsabschnitt 125 ist im Bereich von Endabschnitten 124 zwischen den Schenkeln 123 geformt. Über die Endabschnitte 124 ist das Hebelelement 12 an Gehäuseabschnitten 102 beidseits innerhalb des Gehäuses abgestützt, wie dies insbesondere aus Fig. 10 und 12 ersichtlich ist, sodass die Endabschnitte 124 zusammen mit der Führungseinrichtung 13 eine Schwenklagerung des Hebelelements 12 bewirken.

Am Hebelkopf 120 ist zwischen den Gleitführungsabschnitten 122 ein Anschlagabschnitt 121 geformt, der in der in Fig. 9 dargestellten Schwenkstellung des Hebelelements 12 an einer Anschlagfläche 130 der Führungseinrichtung 13 anliegt, die als erhabener Abschnitt zwischen den Führungsflächen 131 geformt ist. Das Anschlagen des Anschlagabschnitts 121 an der Anschlagfläche 130 bewirkt, dass das Federelement 12 nicht über die in Fig. 9 dargestellte Schwenkstellung hinaus zu dem Gehäuse verschwenkt und somit auch nicht aus dem Bereich der Führungseinrichtung 13 herausbewegt werden kann.

Ein jedes Federelement 14 weist einen Klemmschenkel 142 auf, der über einen Krümmungsabschnitt 140 mit einem Stützschenkel 141 verbunden ist. Der Krümmungsabschnitt 140 und der Stützschenkel 141 sind an einem den Führungsflächen 131 und der Anschlagfläche 130 abgewandten Stützabschnitt 132 der Führungseinrichtung 13 abgestützt, sodass das Federelement 14 zu dem die Führungseinrichtung 13 ausbildenden Finger des Gehäuses 11 festgelegt ist.

Das Federelement 14 wird über das zugeordnete Hebelelement 12 in Anlage mit dem Stützabschnitt 132 gehalten.

Wie aus Fig. 8 und 9 ersichtlich, ist mit dem Gehäuseteil 11 über Rasteinrichtungen 15 ein Kontaktierungselement 16 in Form eines Strombalkens verbunden, der einen flächigen Balkenabschnitten 160 und (je einem Paar von Federelementen 14 zugeordnete) Rastelemente 161 aufweist. Über die Rasteinrichtungen 15 ist das Kontaktierungselement 16 formschlüssig mit dem Gehäuseteil 11 verbunden. Über ein jedes Rastelement 161 greift das Kontaktierungselement 16 zwischen Enden 143, die an den Stützschenkeln 141 benachbarter Federelemente 14 (die einander gegenüberliegenden Stecköffnungen 100 zugeordnet sind) geformt sind, und greift in Rastöffnungen 144 an den Enden 143 ein, sodass darüber das Kontaktierungselement 16 formschlüssig mit den Federelementen 14 in Verbindung steht.

In montierter Stellung, in der das Gehäuseteil 10 rastend mit dem Gehäuseteil 11 verbunden ist, ist die rastende Verbindung des Kontaktierungselements 16 mit dem Gehäuseteil 11 zudem gesperrt, indem - wie aus Fig. 11 ersichtlich ist - das Gehäuseteil 10 mit Gehäuseabschnitten 101 in Form von Rippen zwischen Rastschenkel 150 der Rasteinrichtungen 15 greift und somit ein Auslenken der Rastschenkel 150 und somit ein Lösen der Verbindung zwischen den Rasteinrichtungen 15 und dem Kontaktierungselement 16 sperrt.

Anhand von Fig. 6-10 kann die Abfolge bei der Montage der Klemmeneinrichtung 1 veranschaulicht werden.

So werden zunächst, wie aus Fig. 6 ersichtlich, die den einzelnen Stecköffnungen 100 zugeordneten Federelemente 14 so an das Gehäuseteil 11 angesetzt, dass die Federelemente 14 jeweils mit dem Stützschenkel 141 und dem Krümmungsabschnitt 140 an der rückseitig der zugeordneten Führungseinrichtung 13 geformten Stützfläche 132 zu liegen kommen.

Sodann werden die Hebelelemente 12 an die den Stecköffnungen 100 zugeordneten Führungseinrichtungen 13 angesetzt und in die in Fig. 7 dargestellte Stellung gebracht, sodass darüber ein jedes Federelement 14 unter Auslenkung des Klemmschenkels 142 an dem Gehäuseteil 11 fixiert ist.

Nurwird, wie in Fig. 8 dargestellt, das Kontaktierungselement 16 in Form des Strombalkens an das Gehäuseteil 11 angesetzt, indem die Rasteinrichtungen 15 rastend mit dem Kontaktierungselement 16 in Eingriff gebracht werden und zudem die Rastelemente 161 des Kontaktierungselements 16 jeweils zwischen den Enden 143 benachbarter Federelemente 14 zu liegen kommen.

Nunmehr können die Hebelelemente 12 in die in Fig. 9 dargestellte Stellung zu dem Gehäuseteil 11 verschwenkt werden. Die Klemmschenkel 142 der Federelemente 14 folgen hierbei aufgrund der Elastizität der Federelemente 14 den Betätigungsabschnitten 125 der Hebelelemente 12 nach und gelangen in Anlage mit einem jeweils zugeordneten Anschlag 162 an dem Kontaktierungselement 16, über den eine Endstellung des Klemmschenkels 142 definiert ist.

Durch Ansetzen des Gehäuseteils 10, wie aus Fig. 10 ersichtlich, wird das Gehäuse komplettiert, wobei bei Ansetzen des Gehäuseteils 10 die Gehäuseabschnitte 101 mit den Rasteinrichtungen 15 in sperrende Verbindung gelangen, wie dies aus Fig. 11 ersichtlich ist, und dadurch die Verbindung des Kontaktierungselements 16 mit dem Gehäuseteil 11 gesichert wird. Die Klemmeneinrichtung 1 ist somit einsatzbereit und kann für eine Potenzialverteilung an angeschlossenen elektrischen Leitern verwendet werden.

Der Klemmschenkel 142 eines jeden Federelements 14 ragt in einer Klemmstellung bei nicht betätigtem Hebelelement 12 in einen zugeordneten Aufnahmeraum 17 des Gehäuses hinein, um in der Klemmstellung (Fig. 10) auf einen in die jeweils zugeordnete Stecköffnung 100 eingesteckten elektrischen Leiter 2 einzuwirken. Aus der Klemmstellung kann der Klemmschenkel 122 herausbewegt werden, indem das Hebelelement 12 betätigt wird, dadurch der Betätigungsabschnitt 125 auf den Klemmschenkel 142 einwirkt und den Klemmschenkel 142 in eine Freigabestellung bewegt, in der der Aufnahmeraum 17 freigegeben ist (siehe das in Fig. 12 rechts dargestellte Federelement 14). In der Freigabestellung kann ein elektrischer Leiter 2 in die jeweils zugeordnete Stecköffnung 100 im Wesentlichen kraftlos eingesteckt werden, oder ein in die Stecköffnung 100 eingesteckter elektrischer Leiter 2 kann aus der Stecköffnung 100 entfernt und somit von der Klemmeneinrichtung 1 gelöst werden.

Bei einem Verschwenken des Hebelelements 12 bewegt sich der Betätigungsabschnitt 125 in der an dem Klemmschenkel 142 geformten Aufnahmetasche 145, indem der Betätigungsabschnitt 125 in der Aufnahmetaschen 145 verschwenkt und aufgrund der Lageänderung des Betätigungsabschnitts 125 durch Verschwenken des Hebelelements 12 den Klemmschenkel 142 bewegt.

Bei einem Verschwenken ist das Hebelelement 12 zudem über seine Endabschnitte 124 an den Schenkeln 123 an dem Gehäuseabschnitt 102 des Gehäuseteil 10 abgestützt, wie dies im Übergang von Fig. 10 hin zu Fig. 12 ersichtlich ist.

Bei einem anderen, in Fig. 13 bis 18 dargestellten Ausführungsbeispiel ist ein Hebelelement 12 schwenkbar an einem Gehäuseteil 11 angeordnet und dazu über einen Hebelkopf 120 mit einem Gleitführungsabschnitt 122 innenseitig des Hebelkopfs 120 an einer gekrümmten Führungsfläche 131 einer an dem Gehäuseteil 11 geformten Führungseinrichtung 13 geführt. Wiederum kann das Federelement 12 zwischen unterschiedlichen Schwenkstellungen zu dem Gehäuseteil 11 verschwenkt werden, um auf einen Klemmschenkel 142 eines Federelements 14 einzuwirken und diesen zwischen einer Klemmstellung (Fig. 16) und einer Freigabestellung (Fig. 18) zu verstellen.

Bei dem in Fig. 13 bis 18 dargestellten Ausführungsbeispiel ist ein Kontaktierungselement 16 an dem Gehäuseteil 11 festgelegt, das elektrisch mit einem Kontaktelement 18 in Form eines Kontaktstifts verbunden ist. In eine Stecköffnung 100 des Gehäuseteils 11 kann ein elektrischer Leiter eingesteckt werden, um den elektrischen Leiter über die Klemmeneinrichtung 1 an das Kontaktelement 18 anzuschließen.

Bei dem dargestellten Ausführungsbeispiel weist das Hebelelement 12 einen (einzigen) Schenkel 123 auf, der den Hebelkopf 120 mit einem Betätigungsabschnitt 125 verbindet. Das Hebelelement 12 ist somit einseitig offen, wobei der Schenkel 123 die an dem Gehäuseteil 11 geformte Führungseinrichtung 13 umgreift und auf diese Weise den außerhalb der Führungseinrichtung 13 angeordneten Hebelkopf 120 mit dem innerhalb der Führungseinrichtung 13 angeordneten Betätigungsabschnitt 125 verbindet.

Die Führungseinrichtung 13 gibt über die daran geformte Führungsfläche 131 eine Bewegungsbahn zum Verschwenken des Hebelelements 12 entlang einer Schwenkrichtung V vor. Die Führungsfläche 131 ist hierzu gekrümmt ausgebildet und erstreckt sich somit um eine (virtuelle) Schwenkachse des Hebelelements 12 herum.

An dem Gleitführungsabschnitt 122 ist innenseitig des Hebelkopfs 120 eine Rastung 127 geformt, die in der in Fig. 17 und 18 dargestellten Schwenkstellung des Hebelelements 12 mit einer Gegenrastung 133 an der Führungsfläche 131 der Führungseinrichtung 13 in Eingriff ist und das Hebelelement 12 somit mit der Führungseinrichtung 13 verrastet. Das Hebelelement 12 ist somit in der in Fig. 17 und 18 dargestellten Endstellung zur Führungseinrichtung 13 arretiert, wobei ein Nutzer auf das Hebelelement 12 einwirken und das Hebelelement 12 durch Aufbringen einer hinreichenden Kraft aus der Raststellung lösen kann.

Über einen Endabschnitt 124 an dem Schenkel 123 ist das Hebelelement 12 zusätzlich an einem Gehäuseabschnitt 102 des Gehäuseteils 11 abgestützt, wie dies aus Fig. 13 und 14 ersichtlich ist.

Die Funktionsweise der Klemmeneinrichtung 1 des Ausführungsbeispiels gemäß Fig. 13 bis 18 ist analog dem Ausführungsbeispiel gemäß Fig. 1 bis 12. Durch Verschwenken des Hebelelements 12 kann der Klemmschenkel 142 des Federelements 14 aus einer Klemmstellung (Fig. 16) in eine Freigabestellung (Fig. 18) verschwenkt werden, indem bei Verschwenken des Hebelelements 12 der Betätigungsabschnitt 125 auf den Klemmschenkel 142 einwirkt und diesen aus dem Bereich eines Aufnahmeraums 17 innerhalb des Gehäuseteils 11 bewegt, sodass ein elektrischer Leiter über die Stecköffnung 100 in den Aufnahmeraum 17 eingesteckt oder ein eingesteckten Leiter aus dem Aufnahmeraum 17 entfernt werden kann.

Der der Erfindung zugrunde liegende Gedanke ist nicht auf das vorangehend erste beschriebene Ausführungsbeispiel beschränkt, sondern lässt sich auch in anderer Weise verwirklichen.

Eine Klemmeneinrichtung der beschriebenen Art kann in ganz unterschiedlicher Weise verwendet werden, um einen elektrischen Leiter an eine zugeordnete Baugruppe anzuschließen. Eine solche Klemmeneinrichtung kann beispielsweise eine Blockklemme verwirklichen, kann aber auch an anderen elektrischen Geräten, beispielsweise Reihenklemmen oder dergleichen, zum Einsatz kommen.

### Bezugszeichenliste

- 1: Klemmeneinrichtung
- 10: Gehäuseteil
- 100: Stecköffnung
- 101: Sperrabschnitt
- 102: Gehäuseabschnitt
- 11: Gehäuseteil
- 12: Hebelelement
- 120: Hebelkopf
- 121: Anschlagabschnitt
- 122: Gleitführungsabschnitt
- 123: Schenkel
- 124: Endabschnitt
- 125: Betätigungsabschnitt
- 126: Öffnung
- 127: Rastung
- 13: Führungseinrichtung
- 130: Anschlagfläche
- 131: Führungsfläche
- 132: Stützabschnitt
- 133: Gegenrastung
- 14: Federelement
- 140: Krümmungsabschnitt
- 141: Stützschenkel
- 142: Klemmschenkel
- 143: Ende
- 144: Rastöffnung
- 145: Aufnahmetasche
- 15: Rasteinrichtung
- 150: Rastschenkel
- 16: Kontaktierungselement
- 160: Balkenabschnitt
- 161: Rastelement
- 162: Anschlag
- 17: Aufnahmeraum
- 18: Kontaktelement
- 2: Elektrischer Leiter
- 20: Leiterende
- E: Steckrichtung
- S: Schwenkachse
- V: Schwenkrichtung

## Patentansprüche

1. Klemmeneinrichtung (1) zum Anschließen eines elektrischen Leiters (2), mit einem Gehäuse, das eine Stecköffnung (100) zum Einstecken eines elektrischen Leiters (2) aufweist, einem an dem Gehäuse angeordneten Federelement (14), das einen Klemmschenkel (142) zum Einwirken auf einen in die Stecköffnung (100) eingesteckten elektrischen Leiter (2) aufweist, einem zu dem Gehäuse verschwenkbaren Hebelelement (12), das einen Betätigungsabschnitt (125) zum Einwirken auf den Klemmschenkel (142) des Federelements (14) und einen Hebelkopf (120) aufweist, wobei das Hebelelement (12) zum Verstellen des Klemmschenkels (142) zu dem Gehäuse zwischen einer ersten Schwenkstellung und einer zweiten Schwenkstellung entlang einer Schwenkrichtung (V) verschwenkbar ist, und einer an dem Gehäuse angeordneten Führungseinrichtung (13), die eine entlang der Schwenkrichtung (V) erstreckte Führungsfläche (131) aufweist, wobei das Hebelelement (12) einen an dem Hebelkopf (120) geformten Gleitführungsabschnitt (122) aufweist, der gleitend an der Führungsfläche (131) der Führungseinrichtung (13) geführt ist derart, dass der Gleitführungsabschnitt (122) sich bei einem Verschwenken des Hebelelements (12) zwischen der ersten Schwenkstellung und der zweiten Schwenkstellung entlang der Schwenkrichtung (V) an der Führungsfläche (131) bewegt, **dadurch gekennzeichnet, dass** das Hebelelement (12) eine Öffnung (126) aufweist, durch die hindurch die Führungseinrichtung (13) greift.

2. Klemmeneinrichtung (1) nach Anspruch 1, **dadurch gekennzeichnet, dass** das Hebelelement (12) um eine Schwenkachse (S) zu dem Gehäuse verschwenkbar ist, wobei der Hebelkopf (120) radial zur Schwenkachse (S) außerhalb des Betätigungsabschnitts (125) angeordnet ist.

3. Klemmeneinrichtung (1) nach Anspruch 2, **dadurch gekennzeichnet, dass** die Führungsfläche (131) um die Schwenkachse (S) gekrümmt ist.

4. Klemmeneinrichtung (1) nach einem der Ansprüche 1 bis 3, **dadurch gekennzeichnet, dass** der Hebelkopf (120) an einer von dem Betätigungsabschnitt (125) weg weisenden Seite der Führungsfläche (131) angeordnet ist.

5. Klemmeneinrichtung (1) nach einem der vorangehenden Ansprüche, **dadurch gekennzeichnet, dass** der Hebelkopf (120) außerhalb des Gehäuses angeordnet ist.

6. Klemmeneinrichtung (1) nach einem der vorangehenden Ansprüche, **dadurch gekennzeichnet, dass** der Gleitführungsabschnitt (122) an einer der Öffnung (126) zugewandten Fläche des Hebelkopfes (120) geformt ist.

7. Klemmeneinrichtung (1) nach einem der vorangehenden Ansprüche, **dadurch gekennzeichnet, dass** der Gleitführungsabschnitt (122) durch eine Stufe an dem Hebelkopf (120) geformt ist.

8. Klemmeneinrichtung (1) nach einem der vorangehenden Ansprüche, **dadurch gekennzeichnet, dass** der Hebelkopf (120) einen Anschlagabschnitt (121) zum Anschlagen an einer Anschlagfläche (130) der Führungseinrichtung (13) in der ersten Schwenkstellung oder der zweiten Schwenkstellung aufweist.

9. Klemmeneinrichtung (1) nach Anspruch 8, **dadurch gekennzeichnet, dass** der Anschlagabschnitt (121) an einer radial außerhalb des Gleitführungsabschnitts (122) gelegenen Fläche an dem Hebelkopf (120) geformt ist.

10. Klemmeneinrichtung (1) nach einem der vorangehenden Ansprüche, **dadurch gekennzeichnet, dass** der Hebelkopf (120) eine Rastung (127) zum Verrasten mit einer an der Führungseinrichtung (13) geformten Gegenrastung (133) in der ersten Schwenkstellung oder der zweiten Schwenkstellung aufweist.

11. Klemmeneinrichtung (1) nach einem der vorangehenden Ansprüche, **dadurch gekennzeichnet, dass** der Betätigungsabschnitt (125) in einer an dem Klemmschenkel (142) geformten Aufnahmetasche (145) aufgenommen ist.

12. Klemmeneinrichtung (1) nach einem der vorangehenden Ansprüche, **dadurch gekennzeichnet, dass** das Hebelelement (12) einen von dem Hebelkopf (120) abliegenden Endabschnitt (124) aufweist, der an einem Gehäuseabschnitt (102) des Gehäuses abgestützt ist.

13. Klemmeneinrichtung (1) nach einem der vorangehenden Ansprüche, **gekennzeichnet durch** ein an dem Gehäuse angeordnetes Kontaktierungselement (16), wobei der Klemmschenkel (142) ausgebildet ist, in einer Klemmstellung einen in die Stecköffnung (100) eingesteckten elektrischen Leiter (2) mit dem Kontaktierungselement (16) zu verklemmen.

14. Klemmeneinrichtung (1) nach Anspruch 13, **dadurch gekennzeichnet, dass** das Kontaktierungselement (16) ein Rastelement (161) aufweist, das mit dem Federelement (14) verrastet ist.

15. Klemmeneinrichtung (1) nach Anspruch 13 oder 14, **dadurch gekennzeichnet, dass** das Kontaktierungselement (16) mit dem Gehäuse verrastet ist.

16. Klemmeneinrichtung (1) nach Anspruch 15, **dadurch gekennzeichnet, dass** das Gehäuse durch zwei Gehäuseteile (10, 11) gebildet ist, die zur Ausbildung des Gehäuses miteinander verbunden sind, wobei ein erstes der Gehäuseteile (10, 11) eine mit dem Kontaktierungselement (16) verrastete Rasteinrichtung (15) und ein zweites der Gehäuseteile (10, 11) einen Sperrabschnitt (101) aufweist, der die über die Rasteinrichtung (15) hergestellte Rastverbindung gegen ein Lösen sperrt.

## Claims

1. Terminal device (1) for connecting an electric conductor (2), comprising a housing which has a plug-in opening (100) for plugging in an electric conductor (2), a spring element (14) which is arranged on the housing and which has a clamping limb (142) for acting on an electric conductor (2) plugged into the plug-in opening (100), a lever element (12) which can be pivoted relative to the housing and which has an actuation portion (125) for acting on the clamping limb (142) of the spring element (14) and a lever head (120), wherein the lever element (12) can be pivoted relative to the housing between a first pivot position and a second pivot position along a pivot direction (V) in order to adjust the clamping limb (142), and a guide device (13) which is arranged on the housing and has a guide surface (131) extending along the pivot direction (V), wherein the lever element (12) has a sliding guide portion (122) which is formed on the lever head (120) and which is guided on the guide surface (131) of the guide device (13) in a sliding manner, in such a way that the sliding guide portion (122) moves on the guide surface (131) as the lever element (12) is pivoted between the first pivot position and the second pivot position along the pivot direction (V), **characterized in that** the lever element (12) has an opening (126), through which the guide device (13) engages.

2. Terminal device (1) according to Claim 1, **characterized in that** the lever element (12) can be pivoted relative to the housing about a pivot axis (S), wherein the lever head (120) is arranged radially to the pivot axis (S) outside the actuation portion (125).

3. Terminal device (1) according to Claim 2, **characterized in that** the guide surface (131) is curved about the pivot axis (S).

4. Terminal device (1) according to one of Claims 1 to 3, **characterized in that** the lever head (120) is arranged on a side of the guide surface (131) pointing away from the actuation portion (125).

5. Terminal device (1) according to one of the preceding claims, **characterized in that** the lever head (120) is arranged outside the housing.

6. Terminal device (1) according to one of the preceding claims, **characterized in that** the sliding guide portion (122) is formed on a surface of the lever head (120) facing the opening (126).

7. Terminal device (1) according to one of the preceding claims, **characterized in that** the sliding guide portion (122) is formed by a step on the lever head (120).

8. Terminal device (1) according to one of the preceding claims, **characterized in that** the lever head (120) has a stop portion (121) for striking against a stop surface (130) of the guide device (13) in the first pivot position or the second pivot position.

9. Terminal device (1) according to Claim 8, **characterized in that** the stop portion (121) is formed on a surface on the lever head (120) disposed radially outside the sliding guide portion (122).

10. Terminal device (1) according to one of the preceding claims, **characterized in that** the lever head (120) has a detent mechanism (127) for latching with a counter detent mechanism (133) formed on the guide device (13) in the first pivot position or the second pivot position.

11. Terminal device (1) according to one of the preceding claims, **characterized in that** the actuation portion (125) is received in a receiving pocket (145) formed on the clamping limb (142).

12. Terminal device (1) according to one of the preceding claims, **characterized in that** the lever element (12) has an end portion (124) which is remote from the lever head (120) and is supported on a housing portion (102) of the housing.

13. Terminal device (1) according to one of the preceding claims, **characterized by** a contacting element (16) arranged on the housing, wherein the clamping limb (142) is designed, in a clamping position, to clamp an electric conductor (2), plugged into the plug-in opening (100), with the contacting element (16).

14. Terminal device (1) according to Claim 13, **characterized in that** the contacting element (16) has a detent element (161) which is latched with the spring element (14).

15. Terminal device (1) according to Claim 13 or 14, **characterized in that** the contacting element (16) is latched with the housing.

16. Terminal device (1) according to Claim 15, **characterized in that** the housing is formed by two housing parts (10, 11) which are connected to one another to form the housing, wherein a first of the housing parts (10, 11) has a detent device (15) latched with the contacting element (16) and a second of the housing parts (10, 11) has a blocking portion (101) which blocks against a release of the detent connection produced via the detent device (15) .

## Revendications

1. Dispositif formant borne (1) destiné à raccorder un conducteur électrique (2), ledit dispositif comprenant un boîtier qui comporte une ouverture d'enfichage (100) destinée à l'enfichage d'un conducteur électrique (2), un élément à ressort (14) disposé sur le boîtier et comportant une branche de serrage (142) destinée à agir sur un conducteur électrique (2) enfiché dans l'ouverture d'enfichage (100), un élément formant levier (12) pouvant pivoter vers le boîtier et étant pourvu d'une portion d'actionnement (125) destinée à agir sur la branche de serrage (142) de l'élément formant ressort (14) et d'une tête de levier (120), l'élément formant levier (12) pouvant pivoter suivant une direction de pivotement (V) afin de déplacer la branche de serrage (142) vers le boîtier entre une première position de pivotement et une deuxième position de pivotement, et un dispositif de guidage (13) disposé sur le boîtier et comportant une surface de guidage (131) qui s'étend suivant la direction de pivotement (V), l'élément formant levier (12) comportant une portion de guidage coulissante (122) qui est formée sur la tête de levier (120) et qui est guidée de manière coulissante sur la surface de guidage (131) du dispositif de guidage (13) de manière à ce que, lorsque l'élément formant levier (12) pivote entre la première position de pivotement et la deuxième position de pivotement suivant la direction de pivotement (V), la portion de guidage coulissante (122) se déplace sur la surface de guidage (131), **caractérisé en ce que** l'élément formant levier (12) comporte une ouverture (126) dans laquelle le dispositif de guidage (13) s'engage.

2. Dispositif formant borne (1) selon la revendication 1, **caractérisé en ce que** l'élément formant levier (12) peut pivoter sur un axe de pivotement (S) vers le boîtier, la tête de levier (120) étant disposée radialement à l'axe de pivotement (S) à l'extérieur de la portion d'actionnement (125).

3. Dispositif formant borne (1) selon la revendication 2, **caractérisé en ce que** la surface de guidage (131) est incurvée autour de l'axe de pivotement (S).

4. Dispositif formant borne (1) selon l'une des revendications 1 à 3, **caractérisé en ce que** la tête de levier (120) est disposée sur un côté de la surface de guidage (131) qui est opposé à la portion d'actionnement (125).

5. Dispositif formant borne (1) selon l'une des revendications précédentes, **caractérisé en ce que** la tête de levier (120) est disposée à l'extérieur du boîtier.

6. Dispositif formant borne (1) selon l'une des revendications précédentes, **caractérisé en ce que** la portion de guidage coulissante (122) est formée sur une surface de la tête de levier (120) qui est dirigée vers l'ouverture (126).

7. Dispositif formant borne (1) selon l'une des revendications précédentes, **caractérisé en ce que** la portion de guidage coulissante (122) est formée par un gradin sur la tête de levier (120).

8. Dispositif formant borne (1) selon l'une des revendications précédentes, **caractérisé en ce que** la tête de levier (120) comporte une portion de butée (121) destinée à venir en butée contre une surface de butée (130) du dispositif de guidage (13) dans la première position de pivotement ou la deuxième position de pivotement.

9. Dispositif formant borne (1) selon la revendication 8, **caractérisé en ce que** la portion de butée (121) est formée sur une surface de la tête de levier (120), laquelle surface est située radialement à l'extérieur de la portion de guidage coulissante (122).

10. Dispositif formant borne (1) selon l'une des revendications précédentes, **caractérisé en ce que** la tête de levier (120) comporte un cran d'encliquetage (127) destiné à s'encliqueter avec un cran d'encliquetage homologue (133) formé sur le dispositif de guidage (13) dans la première position de pivotement ou la deuxième position de pivotement.

11. Dispositif formant borne (1) selon l'une des revendications précédentes, **caractérisé en ce que** la portion d'actionnement (125) est reçue dans une poche de réception (145) formée sur la branche de serrage (142) .

12. Dispositif formant borne (1) selon l'une des revendications précédentes, **caractérisé en ce que** l'élément formant levier (12) comporte une portion d'extrémité (124) qui est éloignée de la tête de levier (120) et qui prend appui sur une portion (102) du boîtier.

13. Dispositif formant borne (1) selon l'une des revendications précédentes, **caractérisé par** un élément de contact (16) disposé sur le boîtier, la branche de serrage (142) étant conçue pour serrer dans une position de serrage un conducteur électrique (2), enfiché dans l'ouverture d'enfichage (100), avec l'élément de contact (16).

14. Dispositif formant borne (1) selon la revendication 13, **caractérisé en ce que** l'élément de contact (16) comporte un élément d'encliquetage (161) qui est encliqueté sur l'élément à ressort (14) .

15. Dispositif formant borne (1) selon la revendication 13 ou 14, **caractérisé en ce que** l'élément de contact (16) est encliqueté sur le boîtier.

16. Dispositif formant borne (1) selon la revendication 15, **caractérisé en ce que** le boîtier est formé de deux parties de boîtier (10, 11) qui sont reliées l'une à l'autre pour former le boîtier, une première des parties de boîtier (10, 11) comportant un dispositif d'encliquetage (15) encliqueté sur l'élément de contact (16) et une deuxième des parties de boîtier (10, 11) comportant une portion de blocage (101) qui bloque la liaison d'encliquetage, réalisée par le dispositif d'encliquetage (15), afin de l'empêcher de se détacher.
